# EUROPÄISCHE PATENTSCHRIFT

(11) **EP 2 303 221 B1**
(45) Veröffentlichungstag und Bekanntmachung des Hinweises auf die Patenterteilung: **19.11.2014**
(21) Anmeldenummer: 09775547.4
(22) Anmeldetag: 24.06.2009
(51) Int. Cl.: A61J 17/00

(54) **SCHNULLER MIT EINEM SAUGER**
PACIFIER HAVING A NIPPLE
SUCETTE AVEC UNE TÉTINE

(30) Priorität: 23.07.2008 AT 11432008
(43) Veröffentlichungstag der Anmeldung: 06.04.2011
(73) Patentinhaber: Mam Babyartikel Gesellschaft m.b.H., 1160 Wien (AT)
(72) Erfinder: RÖHRIG, Peter, A-1160 Wien (AT)
(74) Vertreter: Sonn & Partner Patentanwälte
(86) Internationale Anmeldenummer: PCT/AT2009/000251
(87) Internationale Veröffentlichungsnummer: WO 2010/009484

(56) Entgegenhaltungen:
- DE-A1- 2 527 040
- DE-U1-202004 013 985
- FR-A- 590 147
- GB-A- 188 844
- GB-A- 239 676
- US-A- 5 578 058
- US-A1- 2007 021 782

## Beschreibung

Die Erfindung betrifft einen Schnuller mit einem Sauger, der mit einem stielförmigen Ende an einem Schnullerschild über einen Befestigungsflansch befestigt ist, wobei auf dem Schnullerschild auf einer zur Lippenanlage vorgesehenen Seite ein mit dem Befestigungsflansch verbundener bzw. verbindbarer Befestigungsteil vorgesehen ist, so dass im am Schnullerschild befestigten Zustand des Befestigungsteils der Sauger mit dem Schnullerschild verbunden ist, wobei der Sauger hohl ist und zur Befestigung des hohlen Saugers in einer zur Aufnahme des Befestigungsflansches vorgesehenen Ausbuchtung des Schnullerschildes der Schnullerschild einen sich in eine Befestigungsöffnung des Saugers erstreckenden Zapfen aufweist.

Aus der US 2007/0021782 A1 ist ein Schnuller bekannt, bei welchem auf der Saugerseite ein Befestigungsteil zur Verbindung mit einem Befestigungsflansch des Saugers vorgesehen ist. Der Sauger ist an einem Halteelement angeordnet, das eine Vorratskammer zur Aufnahme eines Medikament aufweist. Der Schnuller weist zudem ein Flüssigkeitsabgabeelement auf, das sich in den Hohlraum des Saugers erstreckt.

Die US 5 578 058 A zeigt einen Schnuller mit einer zweiteiligen Abdeckung, wobei Gehäuseteile der Abdeckung, ebenso wie ein Griff, gelenkig mit einem Sockel verbunden sind. Der Sockel umfasst einen Sockelteil und eine Abdeckung, wobei ein Schaft eines Saugers in einer Öffnung der Abdeckung angeordnet und mit einem Flansch auf einem einstückig im Sockelteil gebildeten Zapfen aufgesteckt und im Sockel befestigt ist.

In der GB 239,676 ist ein Schnuller beschrieben, der eine nach innen umgestülpte Bördelung zur Verbindung mit einem die nach innen gerichtete Bördelung ergreifenden Befestigungsteil aufweist.

Die DE 25 27 040 A1 offenbart einen Schnuller mit einem Sauger, dessen Schaft über eine Zwinge befestigt wird. Die Zwinge ragt durch eine entsprechende Ausnehmung des Schnullerschildes, wobei ein endseitiger Wulst des Saugers auf der vom Sauger abgewandten Außenseite des Schnullerschildes angeordnet ist.

Aus der FR 590 147 A ist ein Sauger mit einem durch eine Ausnehmung eines Schnullerschildes durchragenden stielförmigen Ende bekannt. Die Fixierung des Saugers wird durch einen Ring erzielt, der auf der vom Sauger abgewandten Seite des Schildes angeordnet ist.

In der GB 188,844 A ist ein Schnuller mit einem Sauger offenbart, der mit seinem stielförmigen Ende durch eine zentrale Ausnehmung eines Schildes hindurch ragt.
Üblicherweise wird der Sauger eines Schnullers jedoch mit Hilfe eines auf der Außenseite, d.h. der dem Sauger abgewandten Seite des Schnullerschilds, aufsteckbaren Teils befestigt. Das Aufsteckteil umfasst üblicherweise einen Stöpsel bzw. Pfropfen, über welche der Sauger zwischen dem Schnullerschild und dem Stöpsel eingeklemmt wird. Grundsätzlich hat sich diese Befestigungsweise des Saugers am Schnuller, wie sie beispielsweise in der AT 338 440 B gezeigt ist, bewährt.

Weitere Schnuller, bei welchen der Sauger mittels eines auf der Schnullerschild-Außenseite aufsteckbaren Teils befestigt ist, sind beispielsweise aus der AT 379 508 B, der US 4,324,249 A und der DE 31 17 348 A bekannt.

Nachteilig ist hierbei jedoch, dass durch den auf der Außenseite des Schnullerschilds aufgesteckten Befestigungsteil der Schnuller in der im Mund aufgenommenen Position einen relativ weit vom Mund entfernten Schwerpunkt aufweist, so dass insbesondere bei Neugeborenen, bei welchen die Saugkraft noch relativ gering ausgebildet ist, der Schnuller aufgrund des mundfern angeordneten Schwerpunkts häufig aus dem Mund herauskippt.

Ziel der vorliegenden Erfindung ist demzufolge, einen Schnuller zu schaffen, bei welchem ein derartiges Herausfallen aus dem Mund aufgrund des in der benutzten Stellung vergleichsweise weit außerhalb der Mundhöhle angeordneten Schwerpunkts möglichst vermieden wird. Zudem soll auch ein Schnuller geschaffen werden, dessen Schnullerschild eine vergleichsweise große im benutzten Zustand des Saugers sichtbare Frontfläche aufweist.

Dies wird bei dem Schnuller der eingangs angeführten Art erfindungsgemäß dadurch erzielt, dass der Befestigungsteil in einer Ausnehmung im Schnullerschild aufschnappbar ist und eine Lippenanlageplatte aufweist, deren dem Sauger zugewandte Lippenanlagefläche im am Schnullerschild befestigten Zustand niveaugleich mit der Innenfläche des Schnullerschilds angeordnet ist. Durch das Vorsehen eines saugerseitig angeordneten Befestigungsteils zur Befestigung des Saugers am Schnullerschild wird der Schwerpunkt des Schnullers gegenüber bekannten Schnullern in der im Mund eingesetzten Stellung Richtung Mund verschoben, so dass das Kippmoment reduziert wird und demzufolge die Gefahr eines ungewollten Herausfallens des Schnullers, insbesondere bei Neugeborenen, die nur eine geringe Saugkraft auf den Sauger aufbringen können, reduziert wird. Darüber hinaus wird dem Kleinkind vorteilhafterweise keine Möglichkeit geboten, durch Beißen mit hohem Kraftaufwand die Verbindung zwischen Schnullerschild und Befestigungsteil zu lösen und somit eine für das Kleinkind gefährliche Trennung der Teile zu bewirken. Darüber hinaus können somit auf der Schildaußenseite Fugen, in welchen häufig Schmutzansammlungen auftreten, vermieden werden. Des weiteren können mit dem saugerseitig vorgesehenen Befestigungsteil verschiedene Schnullerschild-Formen kombiniert werden, und somit ein eine geringe Gesamt-Teilezahl aufweisendes modulares System erzielt werden. Zudem wird, sofern ein vollflächiges Schnullerschild vorgesehen ist, durch die "knopflose" Ausgestaltung der im benutzten Zustand sichtbaren Frontfläche des Schnullerschildes eine vergleichsweise große Fläche geschaffen, die hinsichtlich eines attraktiven Erscheinungsbildes des Saugers grafisch gestaltbar ist. Hierbei kann beispielsweise ein großflächiger Druck oder eine großflächige Prägung aufgebracht werden, Folien während der Herstellung des Schnullerschilds eingearbeitet werden, etc.. Der in eine Befestigungsöffnung des Saugers hineinragenden Zapfen des Schnullerschilds dient der Befestigung des hohlen Saugers. Selbstverständlich kann mit dem Befestigungsteil jedoch auch ein Sauger aus einem Vollmaterial, insbesondere mit einem einwandigen stielförmigen Endabschnitt, am Schnullerschild befestigt werden. Hinsichtlich einer einfachen Befestigung des Befestigungsteils am Schnullerschild ist es dabei günstig, dass der Befestigungsteil in einer Ausnehmung im Schnullerschild aufschnappbar ist. Alternativ könnten der Schnullerschild und der Befestigungsteil auch mittels einer Schweißverbindung oder einer Klebeverbindung miteinander verbunden werden. Aufgrund der Lippenanlageplatte des Befestigungsteils, deren dem Sauger zugewandte Lippenanlagefläche im am Schnullerschild befestigten Zustand niveaugleich mit der Innenfläche des Schnullerschilds angeordnet ist, wird ein hoher Benutzungskomfort erzielt, bei welchem dem den Schnuller benutzenden Baby eine flach gewölbte, möglichst stufenfreie Anlagefläche im Bereich der Lippen geboten wird.

Wenn als Befestigungsteil ein Klemmteil mit einer Durchtrittsöffnung für das stielförmige Ende des Saugers vorgesehen ist, so dass im am Schnullerschild befestigten Zustand des Befestigungsteils der Sauger zwischen Befestigungsteil und Schnullerschild eingeklemmt ist, kann das stielförmige Ende des Saugers auf einfache Weise durch die Durchtrittsöffnung im Befestigungsteil hindurchgeführt werden und sodann zugleich mit der Befestigung des Befestigungsteils am Schnullerschild eine klemmende Befestigung zwischen Sauger und Schnullerschild erzielt werden.

Um zusätzlich zu der reibschlüssigen Verbindung zwischen dem Sauger und dem Schnullerschild eine formschlüssige Verbindung zwischen dem Sauger und dem Befestigungsteil zu erzielen, ist es günstig, wenn im am Schnullerschild befestigten Zustand des Befestigungsteils ein endseitiger Befestigungsflansch des Saugers in einem Hohlraum zwischen Schnullerschild und Befestigungsteil angeordnet ist.

Ein besonders zuverlässiger Halt zwischen Befestigungsteil und Sauger ist gegeben, wenn der Befestigungsteil und der gegenüber dem Befestigungsteil vergleichsweise aus einem weichen Material bestehende Sauger einstückig als Zwei-Komponenten-Spritzgussteil ausgebildet sind. Durch die einstückige Ausbildung des Befestigungsteils und des Saugers ist zudem eine besonders flache Ausgestaltung des Schnullerschilds möglich, da ein Raum zur Aufnahme des verklemmten Endabschnitts des Saugers im Schnullerschild entfallen kann.

Hinsichtlich einer konstruktiv einfachen Ausgestaltung zur Befestigung des hohlen Saugers am Schnullerschild ist es vorteilhaft, wenn der Zapfen einstückig mit dem Schnullerschild ausgebildet ist.

Wenn der Abstand zwischen der Lippenanlagefläche und einer äußersten Erhebung des Schnullerschilds kleiner 15 mm, vorzugsweise kleiner 12 mm, insbesondere im Wesentlichen zwischen 5 mm und 11 mm beträgt, ist der Schnullerschild bzw. dessen Ausbuchtung vergleichsweise flach ausgestaltet, so dass das Kippmoment, das ein Herausfallen des Schnullers bei geringer Saugkraft verursacht, vorteilhafterweise klein gehalten wird.

Hinsichtlich einer konstruktiv einfachen Schnappverbindung zwischen dem Befestigungsteil und dem Schnullerschild ist es vorteilhaft, wenn der Befestigungsteil zumindest einen sich im Wesentlichen senkrecht zur Lippenanlageplatte erstreckenden Befestigungssteg zur Schnappverbindung mit dem Schnullerschild aufweist.

Wenn auf der Lippenanlagefläche des Befestigungsteils noppenförmige Erhebungen vorgesehen sind, liegt die Lippenanlagefläche nicht flächig auf den Lippen des den Schnuller benutzenden Kleinkindes auf, so dass Hautirritationen vermieden werden können.

Vorteilhafterweise weist der Befestigungsteil zumindest einen Vorsprung aufweist, der sich im am Schnullerschild befestigten Zustand des Befestigungsteils durch eine Ausnehmung im Schnullerschild hindurcherstreckt, wobei auf dem Vorsprung vorzugsweise ein Griffteil befestigt ist. Durch das Vorsehen eines sich durch die Ausnehmung im Schnullerschild hindurchstreckenden Vorsprungs kann auf einfache Weise ein Griffteil oder dergleichen an dem Schnullerschild befestigt werden, durch dessen Anordnung zugleich der Befestigungsteil in der am Schnullerschild befestigten Stellung zusätzlich gesichert wird.

Zur Befestigung eines Griffteils oder dergleichen ist es insbesondere günstig, wenn als Vorsprung zumindest zwei Stege vorgesehen sind. Hierbei ist es insbesondere hinsichtlich einer einfachen Befestigung des Befestigungsteils im Schnullerschild von Vorteil, wenn die Stege sich im Wesentlichen senkrecht zur Lippenanlageplatte erstrecken.

Zur Befestigung eines Griffteils auf den beiden Stegen ist es günstig, wenn die Stege jeweils im frei auskragenden Endbereich ein Befestigungsloch aufweisen.

Hinsichtlich eines eine hohe Bedienerfreundlichkeit aufweisenden schwenkbaren Griffbügels ist es günstig, wenn zur schwenkbaren Lagerung eines bügelförmigen Griffteils in den Befestigungslöchern der Stege Befestigungszapfen des Griffteils aufgenommen sind.

Alternativ zu einem schwenkbaren bügelförmigen Griffteil ist es ebenso denkbar, dass auf den Stegen ein im Wesentlichen U-förmiger Griffteil aufgeschnappt ist. Hierbei ist es hinsichtlich einer konstruktiv einfachen Befestigung des U-förmigen Griffteils auf den Stegen von Vorteil, wenn die Schenkel des U-förmigen Griffteils endseitig schlitzförmige Öffnungen zur Schnappverbindung mit den Stegen aufweisen.

Die Erfindung wird nachstehend anhand von in der Zeichnung dargestellten bevorzugten Ausführungsbeispielen, auf die sie jedoch nicht beschränkt sein soll, noch näher erläutert. Im Einzelnen zeigen in der Zeichnung:
Fig. 1 eine Ansicht des Schnullers mit einem schwenkbar gelagerten Griffteil;
Fig. 2 einen Schnitt des Schnullers gemäß der Linie II-II in Fig. 1;
Fig. 2a eine Schnittdarstellung eines alternativen Ausführungsbeispiels;
Fig. 3 einen Schnitt gemäß der Linie III-III in Fig. 1;
Fig. 4 eine Ansicht eines saugerseitig in den Schnullerschild einzusetzenden Befestigungsteils;
Fig. 5 eine Seitenansicht des Befestigungsteils gemäß Fig. 4 auf die Längsseite des Befestigungsteils;
Fig. 6 eine Seitenansicht des Befestigungsteils gemäß Fig. 4 auf eine Schmalseite des Befestigungsteils;
Fig. 7 eine Ansicht eines alternativen Ausführungsbeispiels mit einem U-förmigen Griffteil;
Fig. 8 eine Seitenansicht des Schnullers gemäß Fig. 7;
Fig. 9 eine Ansicht des U-förmigen Griffteils;
Fig. 10 eine perspektivische Ansicht eines Schnullers mit einem im Querschnitt vollen Schaft;
Fig. 11 einen Schnitt gemäß der Linie XI-XI in Fig. 10;
Fig. 12 eine Schnittansicht gemäß der Linie XII-XII in Fig. 11; und
Fig. 13 eine perspektivische Ansicht eines alternativen Ausführungsbeispiels eines Saugers mit einem im Querschnitt vollen Schaft.

In Fig. 1 ist ein Schnuller 1 mit einem Schnullerschild 2 ersichtlich, an dem ein bügelförmiger Griffteil 3 schwenkbar gelagert ist. Zudem ist ersichtlich, dass der Schnullerschild 2 mehrere Belüftungslöcher 4 aufweist.

Wie insbesondere in den Fig. 2 und 3 ersichtlich, ist ein Sauger 5 mit seinem stielförmigen Ende 5', welches einen Befestigungsflansch 6 umfasst, am Schnullerschild 2 befestigt. Hierbei weist der flach ausgebildete Schnullerschild 2 in einer zur Aufnahme des Befestigungsflansches 6 vorgesehenen Ausbuchtung 7 einen sich in eine Befestigungsöffnung 8 des Saugers 5 erstreckenden Zapfen 9 auf. Zur klemmenden Befestigung des Saugers 5 am Schnullerschild 2 wird in die von der Ausbuchtung 7 des Schnullerschilds gebildete Ausnehmung 7' ein Befestigungsteil 10 (vgl. Fig. 4 bis 6), der eine mittige Durchtrittsöffnung 10' aufweist, durch welche sich der Sauger 5 hindurcherstrecken kann, auf dem Schnullerschild 2 aufgeschnappt.

Hierzu weist der Befestigungsteil 10, wie insbesondere in den Fig. 4 bis 6 ersichtlich, einen sich von einer Lippenanlageplatte 11 in Richtung des Schnullerschilds 2 erstreckenden Befestigungssteg 12 auf, der bei dem gezeigten Ausführungsbeispiel die mittige Durchtrittsöffnung 10' umschließt. Der Befestigungssteg 12 weist hierbei vier über den Umfang des ringförmigen Stegs 12 verteilt angeordnete, hervorragende Schnappnasen 13 auf, die in entsprechenden Nuten eines ringförmigen Befestigungsstegs 14 des Schnullerschilds 2 einschnappen.

Zudem weist der Befestigungsteil 10 zwei sich im Wesentlichen von der Lippenanlageplatte 11 senkrecht erstreckende Stege 15 auf, die, wie insbesondere in Fig. 3 ersichtlich, durch entsprechende Ausnehmungen 16 im Schnullerschild 2 in der eingesetzten Stellung des Befestigungsteils 10 hindurchgeführt sind. Somit ergibt sich auf der Außenseite des Schnullerschilds, d.h. der vom Sauger 5 abgewandten Seite, eine Befestigungsmöglichkeit für einen bügelförmigen Griffteil 17. Zur schwenkbaren Lagerung des bügelförmigen Griffteils 17 werden einfacherweise Befestigungszapfen 18 des Griffteils 17 in Befestigungslöcher 19 der Stege 15 (vgl. insbesondere Fig. 6) eingesetzt. Mit Hilfe des Griffteils 17 ist der Befestigungsteil 10 somit zusätzlich gegen ein Herausfallen aus der am Schnullerschild 2 befestigten Stellung gesichert.

Wie weiters insbesondere in Fig. 2 ersichtlich, ist der Befestigungsteil 10 derartig im Schnullerschild 2 eingeschnappt, dass die Lippenanlagefläche 11' der Lippenanlageplatte 11 bündig zu dem den Befestigungsteil 10 umschließenden Schnullerschild 2 anschließt. Zudem sind der Schnullerschild 2 und der Befestigungsteil 10 derart aufeinander abgestimmt, dass ein im Wesentlichen fugenfreier Übergang zwischen der Lippenanlagefläche 11 und dem umgebenden Schnullerschild 2 gewährleistet ist. Um weiters den Benutzerkomfort des Schnullers 1 zu erhöhen sind auf der Lippenanlagefläche 11 noppenartige Erhebungen 20 mit einer Höhe von ca. 0,5 mm und einem Durchmesser von ca. 2 mm vorgesehen, um eine vollflächige Anlage des Schnullers 1 an dem Lippenanlagebereich des Kindes zu vermeiden; hierdurch können zuverlässig Hautirritationen vermieden werden.

Wie insbesondere noch in Fig. 2 ersichtlich, ist die den Befestigungsteil 10 aufnehmende Ausbuchtung 7 relativ flach ausgebildet, um den Schwerpunkt des Schnullers 1 möglichst mundnahe vorzusehen. Hierbei beträgt der Abstand a zwischen der äußersten Erhebung 7'' der Ausbuchtung 7 und der Lippenanlagefläche 11' bei oben gezeigtem Ausführungsbeispiel lediglich im Wesentlichen 11 mm.

In Fig. 2a ist ein alternatives Ausführungsbeispiel gezeigt, wobei hier der Befestigungsteil 10 und der Sauger 5 einstückig als Zwei-Komponenten-Spritzgussteil ausgebildet sind. Hierbei kann der Säuger beispielsweise aus Latex, Silikon oder einem thermoplastischen Elastomer bestehen und der Befestigungsteil 10 hingegen aus einem härteren Kunststoffmaterial, wie beispielsweise Thermoplaste oder härtere Elastomere. Durch die einstückige Ausbildung als Zwei-Komponenten-Spritzgussteil ergibt sich somit, dass ein verringerter Platzbedarf erforderlich ist und somit die Ausbuchtung 7 gegenüber dem vorstehend beschriebenen Ausführungsbeispiel noch flacher ausgebildet sein kann. Hierbei kann der Abstand a zwischen der äußersten Erhebung 7'' der Ausbuchtung 7 und der Lippenanlagefläche 11' auf im Wesentlichen bis zu 5 mm reduziert werden.

In den Fig. 7 und 8 ist ein alternatives Ausführungsbeispiel des Schnullers 1 gezeigt, wobei auf den durch den Schnullerschild 2 hindurchgesteckten Stegen 15 nicht ein schwenkbar gelagerter bügelförmiger Griffteil 17, sondern ein im Wesentlichen U-förmiger Griffteil 21 drehfest aufgeschnappt ist. Hierzu weist der U-förmige Griffteil 21 in seinen Schenkeln 22 Aufnahmeschlitze 23 auf, in welchen die Stege 15 eingeführt werden können. Für eine zuverlässige Schnappverbindung sind in den schlitzförmigen Aufnahmeöffnungen 23 vorspringende Zapfen 24 vorgesehen, welche in der aufgeschnappten Stellung in den Befestigungslöchern 19 der Stege 15 aufgenommen werden.

In den Figuren 10-12 ist ein Schnuller 1 gezeigt, bei welchem - anders als bei herkömmlichen Schnullern - kein aus einem Hohlkörper bestehender Sauger 5 vorgesehen ist, sondern ein Sauger 5 welcher im an einen Saugteil anschließenden stielförmigen Schaftbereich 5' im Querschnitt im Wesentlichen voll ausgebildet ist. Hierdurch kann eine Reduktion der Stärke bzw. Höhe des Saugers 5 im Schaftbereich 5' erzielt werden. Die vollwandige Ausgestaltung des Schaftbereichs 5' ist lediglich durch einen einen vergleichsweise kleinen Querschnitt aufweisenden Entlüftungskanal 25 durchbrochen. Dieser Entlüftungskanal 25 mündet in der Befestigungsöffnung 8 des Saugers 5 in welchem der Zapfen 9 aufgenommen ist. Die Befestigung eines einen im Wesentlichen vollen Schaftbereich 5' aufweisenden Saugers 5 bleibt demzufolge gegenüber herkömmlichen Hohlkörpersaugern - wie in Fig. 1-3 gezeigt - im Wesentlichen unverändert. Auch hier ist ein Befestigungsteil 10 auf einer zur Lippenanlage vorgesehenen Seite des Schnullerschilds 2 vorgesehen, der über Rastnasen 10' mit dem Schnullerschild 2 verrastet ist. In Fig. 12 ist zudem die eingeschnappte Befestigung des bügelförmigen Griffteils 17 ersichtlich, der zudem eine zusätzliche Sicherung des Befestigungsteils 10 am Schnullerschild 2 bildet.

In Fig. 13 ist noch ein weiteres Ausführungsbeispiel eines Schnullers 1 gezeigt, der einen im Querschnitt voll ausgeführten Schaft 5' aufweist, wobei hier der Sauger 5 einen im Wesentlichen ringförmigen Saugteil aufweist.

Wesentlich ist jedoch lediglich, dass ein auf der Saugerseite des Schnullerschilds befestigbarer Befestigungsteil 10 vorgesehen ist, um den Schwerpunkt des Schnullers 1 in der benutzten Stellung möglichst mundnahe anzuordnen und somit ein ungewolltes Herauskippen des Schnullers 1 bei Aufbringen einer vergleichsweise geringen Saugkraft möglichst zu vermeiden.

## Patentansprüche

1. Schnuller (1) mit einem Sauger (5), der mit einem stielförmigen Ende (5') an einem Schnullerschild (2) über einen Befestigungsflansch (6) befestigbar ist, wobei auf dem Schnullerschild (2) auf einer zur Lippenanlage vorgesehenen Seite ein mit dem Befestigungsflansch (6) verbundener bzw. verbindbarer Befestigungsteil (10) vorgesehen ist, so dass im am Schnullerschild (2) befestigten Zustand des Befestigungsteils (10) der Sauger (5) mit dem Schnullerschild (2) verbunden ist, wobei der Sauger (5) hohl ist und zur Befestigung des hohlen Saugers (5) in einer zur Aufnahme des Befestigungsflansches (6) vorgesehenen Ausbuchtung (7) des Schnullerschildes (2) der Schnullerschild (2) einen sich in eine Befestigungsöffnung (8) des Saugers (5) erstreckenden Zapfen (9) aufweist, **dadurch gekennzeichnet, dass** der Befestigungsteil (10) in einer Ausnehmung (7') im Schnullerschild (2) aufschnappbar ist und eine Lippenanlageplatte (11) aufweist, deren dem Sauger (5) zugewandte Lippenanlagefläche (11') im am Schnullerschild (2) befestigten Zustand niveaugleich mit der Innenfläche des Schnullerschilds (2) angeordnet ist.

2. Schnuller nach Anspruch 1, **dadurch gekennzeichnet, dass** als Befestigungsteil (10) ein Klemmteil mit einer Durchtrittsöffnung (10') für das stielförmige Ende (5') des Saugers (5) vorgesehen ist, so dass im am Schnullerschild (2) befestigten Zustand des Befestigungsteils (10) der Sauger zwischen Befestigungsteil (10) und Schnullerschild (2) eingeklemmt ist.

3. Schnuller nach Anspruch 2, **dadurch gekennzeichnet, dass** im am Schnullerschild (2) befestigten Zustand des Befestigungsteils (10) ein endseitiger Befestigungsflansch (6) des Saugers (5) in einem Hohlraum zwischen Schnullerschild (2) und Klemmteil (10) angeordnet ist.

4. Schnuller nach Anspruch 1, **dadurch gekennzeichnet, dass** der Befestigungsteil (10) und der gegenüber dem Befestigungsteil (10) vergleichsweise aus einem weichen Material bestehende Sauger (5) einstückig als Zwei-Komponenten-Spritzgussteil ausgebildet sind.

5. Schnuller nach einem der Ansprüche 1 bis 4, **dadurch gekennzeichnet, dass** der Zapfen (9) einstückig mit dem Schnullerschild (2) ausgebildet ist.

6. Schnuller nach einem der Ansprüche 1 bis 5, **dadurch gekennzeichnet, dass** der Abstand (a) zwischen der Lippenanlagefläche (11') und einer äußersten Erhebung (7'') des Schnullerschilds (2) kleiner 15 mm, vorzugsweise kleiner 12 mm, insbesondere im Wesentlichen zwischen 5 mm und 11 mm beträgt.

7. Schnuller nach einem der Ansprüche 1 bis 6, **dadurch gekennzeichnet, dass** der Befestigungsteil (10) zumindest einen sich im Wesentlichen senkrecht zur Lippenanlageplatte (11) erstreckenden Befestigungssteg (12) zur Schnappverbindung mit dem Schnullerschild (2) aufweist.

8. Schnuller nach einem der Ansprüche 1 bis 7, **dadurch gekennzeichnet, dass** der Befestigungsteil (10) zumindest einen Vorsprung (15) aufweist, der sich im am Schnullerschild (2) befestigten Zustand des Befestigungsteils (10) durch eine Ausnehmung (16) im Schnullerschild (2) hindurcherstreckt, wobei zur Sicherung des Befestigungsteils (10) am Schnullerschild (2) auf dem Vorsprung (15) vorzugsweise ein Griffteil (17, 21) befestigt ist.

9. Schnuller nach Anspruch 8, **dadurch gekennzeichnet, dass** als Vorsprung zumindest zwei Stege (15) vorgesehen sind.

10. Schnuller nach Anspruch 9, **dadurch gekennzeichnet, dass** die Stege (15) jeweils im frei auskragenden Endbereich ein Befestigungsloch (19) aufweisen, wobei zur schwenkbaren Lagerung eines bügelförmigen Griffteils (17) in den Befestigungslöchern (19) der Stege (15) Befestigungszapfen (18) des Griffteils (17) aufgenommen sind.

11. Schnuller nach Anspruch 9, **dadurch gekennzeichnet, dass** auf den Stegen (15) ein im Wesentlichen U-förmiger Griffteil (21) aufgeschnappt ist.

12. Schnuller nach Anspruch 11, **dadurch gekennzeichnet, dass** die Schenkel (22) des U-förmigen Griffteils (21) endseitig schlitzförmige Öffnungen (23) zur Schnappverbindung mit den Stegen (15) aufweisen.

## Claims

1. A pacifier (1) with a teat (5), which is connectible to a pacifier shield (2) via a shaft-shaped end (5') by an attaching flange (6), wherein on said pacifier shield (2), on a face intended for the lips to be placed thereon, an attaching member (10) that is connected and/or connectible to said attaching flange (6) is provided, so that when said attaching member (10) is attached to said pacifier shield (2), said teat (5) is connected to said pacifier shield (2), wherein the teat (5) is hollow and in order to attach the hollow teat (5) in an indentation (7) of the pacifier shield (2) provided for receiving the attaching flange (6), the pacifier shield (2) comprises a plug (9) that extends into an attaching opening (8) of said teat (5), **characterised in that** the attaching member (10) can be snapped on in a recess (7') in the pacifier shield (2) and has a lip-contact plate (11), the lip-contact surface (11') of which faces the teat (5) and is arranged on the same level as the inner face of the pacifier shield (2) when attached to said pacifier shield (2).

2. The pacifier according to Claim 1, **characterised in that** as the attaching member (10) a clamping member with a through opening (10') for the shaft-shaped end (5') of the teat (5) is provided, so that when said attaching member (10) is attached to the pacifier shield (2), said teat is being clamped between attaching member (10) and pacifier shield (2).

3. The pacifier according to Claim 2, **characterised in that** when the attaching member (10) is attached to the pacifier shield (2), an attaching flange (6) on the end face of the teat (5) is arranged in a cavity between pacifier shield (2) and clamping member (10).

4. The pacifier according to Claim 1, **characterised in that** the attaching member (10) and the teat (5), which is made of a soft material compared to said attaching member (10), are formed integrally as a two-component injection-moulded part.

5. The pacifier according to any one of Claims 1 to 4, **characterised in that** the plug (9) is formed integrally with the pacifier shield (2).

6. The pacifier according to any one of Claims 1 to 5, **characterised in that** the distance (a) between the lip-contact surface (11') and an outermost elevation (7'') of the pacifier shield (2) is smaller than 15 mm, preferably smaller than 12 mm, in particular substantially between 5 mm and 11 mm.

7. The pacifier according to any one of Claims 1 to 6, **characterised in that** the attaching member (10) has at least one attaching rib (12) extending substantially vertically to the lip-contact plate (11) in order to snap-connect to the pacifier shield (2).

8. The pacifier according to any one of Claims 1 to 7, **characterised in that** the attaching member (10) comprises at least one projection (15), which extends through a recess (16) in the pacifier shield (2) when said attaching member (10) is attached to said pacifier shield (2), wherein preferably a handle portion (17, 21) is attached to said projection (15) in order to secure said attaching member (10) on said pacifier shield (2).

9. The pacifier according to Claim 8, **characterised in that** at least two ribs (15) are provided as the projection.

10. The pacifier according to Claim 9, **characterised in that** each of the ribs (15) comprises an attaching hole (19) in the freely cantilevering end region, wherein for pivotably mounting a bow-shaped handle portion (17), attaching pins (18) of the handle portion (17) are received by the attaching holes (19) of the ribs (15).

11. The pacifier according to Claim 9, **characterised in that** a substantially U-shaped handle portion (21) is snapped onto the ribs (15).

12. The pacifier according to Claim 11, **characterised in that** the arms (22) of the U-shaped handle portion (21) comprise slit-shaped openings (23) on their end faces for snap-connecting to the ribs (15).

## Revendications

1. Sucette (1) comportant une tétine (5) destinée à être fixée par une extrémité (5') en forme de tige sur une collerette (2) par l'intermédiaire d'une bride de fixation (6), un élément de fixation (10), relié ou pouvant être relié à la bride de fixation (6), étant prévu sur la collerette (2) sur sa face prévue pour le contact avec les lèvres, de telle sorte que l'élément de fixation (10), dans sa position fixée sur la collerette (2), relie la tétine (5) à la collerette (2), la tétine (5) étant creuse et, pour la fixation de la tétine (5) creuse dans un creux (7) de la collerette (2), prévu pour recevoir la bride de fixation (6), la collerette (2) comporte un tenon (9) qui s'engage dans une ouverture de fixation (8) de la tétine (5), **caractérisée en ce que** l'élément de fixation (10) peut être encliqueté dans un évidement (7') dans la collerette (2) et comporte une plaquette d'appui sur les lèvres (11), dont la surface d'appui (11'), orientée vers la tétine (5), est disposée, dans sa position fixée à la collerette (2), au même niveau que la face intérieure de la collerette (2).

2. Sucette selon la revendication 1, **caractérisée en ce que** pour former l'élément de fixation (10), il est prévu un élément de blocage muni d'une percée (10') pour l'extrémité (5') en forme de tige de la tétine (5), de telle sorte que, dans la position de l'élément de fixation (10) fixé à la collerette (2), la tétine est bloquée entre l'élément de fixation (10) et la collerette (2).

3. Sucette selon la revendication 2, **caractérisée en ce que**, dans la position de l'élément de fixation (10) fixé à la collerette (2), une bride de fixation (6) du côté de l'extrémité de la tétine (5) est disposée dans un espace creux entre la collerette (2) et l'élément de blocage (10).

4. Sucette selon la revendication 1, **caractérisée en ce que** l'élément de fixation (10) et la tétine (5), réalisée dans un matériau plus souple que celui de l'élément de fixation (10), sont réalisés d'un seul tenant sous la forme d'une pièce moulée par injection de deux composants.

5. Sucette selon l'une quelconque des revendications 1 à 4, **caractérisée en ce que** le tenon (9) est réalisé d'un seul tenant avec la collerette (2).

6. Sucette selon l'une quelconque des revendications 1 à 5, **caractérisée en ce que** la distance (a) entre la surface d'appui contre les lèvres (11') et une bosse extérieure (7'') de la collerette (2) est inférieure à 15 mm, de préférence inférieure à 12 mm, en particulier est comprise sensiblement entre 5 mm et 11 mm.

7. Sucette selon l'une quelconque des revendications 1 à 6, **caractérisée en ce que** l'élément de fixation (10) comporte au moins une barrette de fixation (12), qui s'étend sensiblement perpendiculairement à la plaquette d'appui contre les lèvres (11), pour assemblage par encliquetage à la collerette (2).

8. Sucette selon l'une quelconque des revendications 1 à 7, **caractérisée en ce que** l'élément de fixation (10) comporte au moins une saillie (15) qui, dans la position de l'élément de fixation (10) fixé contre la collerette (2), s'étend au travers d'un évidement (16) dans la collerette (2), un élément de préhension (17, 21) étant fixé de préférence sur ladite saillie (15) pour affermir la position de l'élément de fixation (10) sur la collerette (2).

9. Sucette selon la revendication 8, **caractérisée en ce qu'**au moins deux ailettes (15) sont prévues pour former la saillie.

10. Sucette selon la revendication 9, **caractérisée en ce que** les ailettes (15) comportent chacune un trou de fixation (19) dans la zone d'extrémité librement en porteà-faux, des tenons de fixation (18) de l'élément de préhension (17) sont reçus dans les trous de fixation (19) des ailettes (15) en vue du montage pivotant d'un élément de préhension (17) en forme d'étrier.

11. Sucette selon la revendication 9, **caractérisée en ce qu'**un élément de préhension (21) sensiblement en forme de U est encliqueté sur les ailettes (15).

12. Sucette selon la revendication 11, **caractérisée en ce que** les branches (22) de l'élément de préhension (21) en forme de U comportent au niveau de leur extrémité des orifices (23) en forme de fentes pour l'assemblage par encliquetage avec les ailettes (15).
